# EUROPÄISCHE PATENTSCHRIFT

(11) **EP 3 538 278 B1**
(45) Veröffentlichungstag und Bekanntmachung des Hinweises auf die Patenterteilung: **05.05.2021**
(21) Anmeldenummer: 17801428.8
(22) Anmeldetag: 14.11.2017
(51) Int. Cl.: B02C 18/00, B02C 18/14, B02C 18/18

(54) **ZWEIWELLENZERKLEINERER MIT WECHSELBAREM SCHNEIDMESSERSATZ UND LÖSBAREN WELLENENDEN**
TWO SHAFT COMMINUTOR WITH EXCHANGEABLE CUTTING KNIVES SET AND RELEASABLE STUB SHAFTS
BROYEUR À DEUX ARBRES AVEC JEU DE LAMES DE COUPE INTERCHANGEABLES ET EXTRÉMITÉS D'ARBRE DÉTACHABLES

(30) Priorität: 14.11.2016 DE 202016106367 U
(43) Veröffentlichungstag der Anmeldung: 18.09.2019
(73) Patentinhaber: Hugo Vogelsang Maschinenbau GmbH, 49632 Essen (DE)
(72) Erfinder: BURHORST, Torsten, 49681 Garrel (DE); VOGELSANG, Hugo, 49624 Löningen/Bunnen (DE); KRAMPE, Paul, 49632 Essen /Olbg (DE)
(74) Vertreter: Eisenführ Speiser
(86) Internationale Anmeldenummer: PCT/EP2017/079213
(87) Internationale Veröffentlichungsnummer: WO 2018/087398

(56) Entgegenhaltungen:
- CN-A- 104 722 551
- DE-U1-202010 010 662
- US-A- 5 275 342

## Beschreibung

Die Erfindung betrifft einen Zweiwellenzerkleinerer zur Zerkleinerung von Feststoffen oder Feststoffen in Flüssigkeiten, umfassend: ein Gehäuse, das einen innenliegenden Zerkleinerungsraum definiert, eine Einlassöffnung in dem Gehäuse zur Zufuhr von Feststoffen in den Zerkleinerungsraum, eine Auslassöffnung in dem Gehäuse zur Abfuhr von zerkleinerten Feststoffen aus dem Zerkleinerungsraum, einen ersten Messerscheibenblock mit einer Vielzahl erster Messerscheiben, die so an einem ersten Nabenkörper angeordnet sind, dass zwischen zwei benachbarten ersten Messerscheiben jeweils ein Zwischenraum besteht, einem zweiten Messerscheibenblock mit einer Vielzahl zweiter Messerscheiben, die so an einem zweiten Nabenkörper angeordnet sind, dass zwischen zwei benachbarten zweiten Messerscheiben jeweils ein Zwischenraum besteht, wobei die ersten und zweiten Messerscheibenblöcke so axial zueinander versetzt sind, dass zumindest einige der ersten Messerscheiben jeweils in einen Zwischenraum zwischen zwei benachbarten zweiten Messerscheiben eingreifen und einige der zweiten Messerscheiben jeweils in einen Zwischenraum zwischen zwei benachbarten ersten Messerscheiben eingreifen, wobei die ersten und zweiten Messerscheibenblöcke jeweils eine erste axiale Ausnehmung aufweisen.

Zweiwellenzerkleinerer dieser Bauweise werden dazu eingesetzt, um Feststoffe, beispielsweise organische Stoffe, wie Äste, Zweige, Pflanzen oder andere Materialien wie Kunststoffabfälle zu zerkleinern. Dabei können die zu zerkleinernden Feststoffe dem Zweiwellenzerkleinerer durch die Einlassöffnung in trockener Form oder in einem Flüssigkeitsstrom zugeführt werden.

Zum Zwecke einer wirkungsvollen Zerkleinerung weisen Zweiwellenzerkleinerer zwei Wellen auf, auf denen jeweils eine Vielzahl von Messerscheiben angeordnet ist. Diese Messerscheiben greifen wechselseitig ineinander, was dadurch ermöglicht und erreicht wird, dass zwischen zwei benachbarten Messerscheiben einer Welle ein axialer Abstand besteht, der größer als die Dicke einer Messerscheibe der anderen Welle ist und der Achsabstand der beiden Wellen voneinander kleiner als der Durchmesser einer Messerscheibe ist.

Die zwei Wellen eines Zweiwellenzerkleinerers sind typischerweise gegenläufig angetrieben und zu diesem Zweck beispielsweise über ein entsprechendes Getriebe miteinander gekoppelt. Ein gutes Zerkleinerungsergebnis wird insbesondere dann erzielt, wenn die zwei Wellen sich mit unterschiedlicher Drehzahl drehen. Auf diese Weise werden hohe Scherkräfte und Zerreißkräfte durch die gegenläufigen Messerscheiben im Zwischenraum zwischen den beiden Wellen bewirkt, was zu einer wirkungsvollen Zerkleinerung der Feststoffe führt. Außerdem bewirken unterschiedliche Drehzahlen, dass bei jeder Umdrehung andere Messersegmente benachbarter Messerscheiben miteinander in Eingriff kommen, wodurch die Messerscheiben selbsttätig von anhaftendem Zerkleinerungsgut gereinigt werden.

Nachteilig an Zweiwellenzerkleinerern dieser Bauart ist, dass aufgrund der Bewegungsform der beiden Wellen und der darauf angeordneten Messerscheiben zueinander Messerscheiben beschädigt werden können, wenn ein harter Feststoffkörper in den Zerkleinerungsraum gelangt und zwischen zwei Messerscheiben oder zwischen einer Messerscheibe und der gegenüberliegenden Welle eingeklemmt wird. Hierdurch können Messerscheiben gravierend im Bereich ihrer Schneidkanten beschädigt werden, wodurch der weitere Betrieb des Zweiwellenzerkleinerers nicht mehr möglich ist oder nur mit geringer Zerkleinerungseffizienz erfolgt. Ebenso kann je nach Art und Menge der zu zerkleinernden Stoffe Verschleiß an den Messerscheiben auftreten.

Es ist bekannt, Zweiwellenzerkleinerer aus diesem Grund mit einem Schnellwechselsystem auszurüsten, bei dem die Messer von den Wellen abgezogen werden können, um solche beschädigten Messer auszutauschen. Hierdurch wird erreicht, dass die Funktionsfähigkeit des Zweiwellenzerkleinerers mit einem kleinen Wartungsaufwand wiederhergestellt werden kann.

Ein weiterer Nachteil bekannter Zweiwellenzerkleinerer besteht darin, dass durch einen Feststoffkörper, der zwischen zwei miteinander kämmende Messerscheiben gerät oder zwischen eine Messerscheibe und die dieser gegenüberliegenden Welle gerät, zu einer beträchtlichen Drehmomentspitze an diesen beiden Messerscheiben bzw. der einen Messerscheibe führen kann. Diese Drehmomentspitze kann zur Folge haben, dass sich die drehmomentfeste Abstützung einer Messerscheibe auf einer Welle lösen kann. Durch eine solche Beschädigung der drehmomentfesten Verankerung einer Messerscheibe auf der Welle kann der weitere Betrieb des Zweiwellenzerkleinerers unmöglich werden oder nur mit begrenzter Effizienz und insbesondere mit der Gefahr einer weitergehenden Beschädigung anderer Bauteile des Zweiwellenzerkleinerers weitergeführt werden.

DE 20 2010 010 662 U1 offenbart einen Zweiwellenzerkleinerer gemäß dem Oberbegriff des Anspruchs 1. Daraus ist es bekannt einen eingangs genannten Zweiwellenzerkleinerer so auszubilden, dass die ersten Messerscheiben als erster Messerscheibenblock ausgeführt sind, indem die ersten Messerscheiben einstückig an dem ersten Nabenkörper angeformt sind, wobei der Nabenkörper eine axiale Bohrung aufweist, welche um einen Abschnitt der ersten Welle angeordnet werden kann, und der drehmomentfest auf einer ersten Welle befestigt ist, vorzugsweise mittels einer formschlüssigen Wellen-Nabe-Verbindung, und wobei die zweiten Messerscheiben als zweiter Messerscheibenblock ausgeführt sind, indem die zweiten Messerscheiben einstückig an dem zweiten Nabenkörper angeordnet sind, wobei der Nabenkörper eine axiale Bohrung aufweist, welche um einen Abschnitt einer zweiten Antriebswelle angeordnet werden kann, und der drehmomentfest auf der zweiten Antriebswelle befestigt ist, vorzugsweise mittels einer formschlüssigen Welle-Nabe-Verbindung.

Es hat sich gezeigt, dass diese Ausführungsform bereits gut funktioniert und insbesondere eine höhere Lebensdauer aufweist. Allerdings besteht weiterhin der Bedarf, diese Ausführungsform zu verbessern, die Fertigung zu vereinfachen, die Montage und das Wechseln des Messerscheibenblocks zu vereinfachen und die Lebensdauer zu erhöhen.

Ein weiteres Beispiel von einem Zweiwellenzerkleinerer mit einstückigen Messerscheibenblöcken ist aus US 5275342 A bekannt. Bei größeren Baulängen sind diese einstückigen Messerscheibenblöcke - auch als monolithische Ripperrotoren bezeichnet - mehrteilig ausgeführt, da zum einen die Fertigung langer axialer passgenauer Aufnahmebohrungen aufwendig ist und zum anderen die Montage bei solch langen Messerscheibenblöcken sehr schwierig ist, da beide Messerscheibenblöcke gleichzeitig auf die langen parallelen Wellen aufgeschoben werden müssen. Der Platzbedarf zum Aufschieben einteiliger langer Messerscheibenblöcke ist zudem sehr groß.

Bei größeren Baulängen von Zweiwellenzerkleinerern, bei denen das Verhältnis Kosten zu Durchsatz in der Regel günstig ist, ist zudem die Wellendurchbiegung, insbesondere bei Zweiwellenzerkleinerern mit mehreren einzelnen Messerscheiben ein Problem, weil die einzelnen Scheiben keine große Biegesteifigkeit bewirken. Mehrteilige monolithische Rotoren erhöhen zwar die Steifigkeit im Bereich ihrer tragenden Länge, jedoch kann in den Schnittflächen keine Biegezugspannung übertragen werden. Ebenso ist hier Drehmomentübertragung ausschließlich über Kraftschluss, nicht jedoch über Formschluss möglich.

Zweiwellenzerkleinerer der herkömmlichen Bauarten mit auf Wellen aufgeschobenen einzelnen Messerscheiben oder Messerscheibenblöcken können wegen der fehlenden Steifigkeit nur dann in größeren und somit wirtschaftlicheren Baulängen hergestellt werden, wenn sie zusätzliche Stützlager in der Zerkleinerungskammer erhalten. Diese zusätzlichen Stützlager haben aber den Nachteil, dass sie den möglichen Durchsatz reduzieren, weil sie eine gewisse Länge des Zerkleinerungsraumes beanspruchen, Außerdem schaffen sie Probleme, weil zu zerkleinernde Stoffe sich auf ihnen abstützen können, so dass sie dann nicht zerkleinert werden können und dann zusätzlich den Durchlassquerschnitt einengen oder sogar komplett verstopfen. Außerdem sind diese Stützlager beidseitig dem Produkt ausgesetzt, so dass eine zuverlässige Abdichtung nur sehr schwer zu realisieren ist, so dass die Lager des Öfteren ausfallen und dann aufwendig ausgetauscht werden müssen. Ebenso erschweren sie das Austauschen von beschädigten oder verschlissenen Messern. Zusätzlich verursachen die Stützlager auch noch erhebliche Mehrkosten in der Herstellung des Zweiwellenzerkleinerers.

Die Erfindung löst die Aufgabe mit einem Zweiwellenzerkleinerer gemäß Anspruch 1. Der Zweiwellenzerkleinerer umfasst einen ersten Wellenstummel, der sich in die erste axiale Ausnehmung des ersten Messerscheibenblocks zum Übertragen von Drehmomenten erstreckt, einen zweiten Wellenstummel, der sich in die erste axiale Ausnehmung des zweiten Messerscheibenblocks zum Übertragen von Drehmomenten erstreckt, eine erste Spanneinrichtung zum spannenden Verklemmen des ersten Wellenstummels gegen den ersten Messerscheibenblock, eine zweite Spanneinrichtung zum spannenden Verklemmen des zweiten Wellenstummels gegen den zweiten Messerscheibenblock und einen ersten und einen zweiten Achseinsatz aufweist, wobei die ersten und zweiten Messerscheibenblöcke jeweils eine zweite axiale Ausnehmung aufweisen und der erste Achseinsatz in der zweiten axialen Ausnehmung des ersten Messerscheibenblocks aufgenommen ist und der zweite Achseinsatz in der zweiten axialen Ausnehmung des zweiten Messerscheibenblocks aufgenommen ist, wobei die ersten und zweiten axialen Ausnehmungen jeweils durch eine axiale Bohrung miteinander verbunden sind und die Spanneinrichtungen Mittel zum Verspannen des ersten Achseinsatzes gegen den ersten Wellenstummel und des zweiten Achseinsatzes gegen den zweiten Wellenstummel aufweisen.

Der Erfindung liegt die Erkenntnis zugrunde, dass es bei Messerscheibenblöcken, die einen zentralen Nabenkörper aufweisen, auf dem die einzelnen Messerscheiben angeordnet sind, nicht erforderlich ist, die Antriebswelle vollständig durch den Nabenkörper des entsprechenden Messerscheibenblocks hindurchzuführen. Vielmehr reicht es aus, Wellenstummel vorzusehen, die sich in entsprechende Ausnehmungen an dem Messerscheibenblock, insbesondere der jeweiligen Nabenkörper des Messerscheibenblocks, erstrecken und entsprechende Drehmomente auf den entsprechenden Messerscheibenblock übertragen. Hierdurch ist die axiale Länge eines Messerscheibenblocks in Bezug auf den Wellenstummel variabel und unabhängig von der genauen Ausgestaltung der Wellenstummel.

Erfindungsgemäß sind erste und zweite Spanneinrichtungen vorgesehen, mittels derer die entsprechenden Messerscheibenblöcke gegen die Wellenstummel verspannbar sind. Die Wellenstummel erstrecken sich nicht vollständig durch den entsprechenden Nabenkörper des jeweiligen Messerscheibenblocks hindurch, sondern weisen eine axiale Länge auf, die in einem Bereich von 5 % bis 30 %, bevorzugt in einem Bereich von 5 % bis 15 % liegt, besonders bevorzugt in etwa 10 % beträgt. Die Fixierung zwischen Wellenstummel und Messerscheibenblock, insbesondere axiale Fixierung, wird mittels der Spanneinrichtung realisiert. Diese kann beispielsweise einen sich radial aufweitenden Klemmkörper, wie beispielsweise einen Doppelkonus oder dergleichen, im Inneren der Ausnehmung umfassen, um eine Klemmung bereitzustellen. Die Drehmomentübertragung wird vorzugsweise mittels einer Passfeder oder einer anderen üblichen Welle-Nabe-Verbindung realisiert.

Die einzelnen Messerscheiben sind vorzugsweise einstückig an dem Nabenkörper angeformt, insbesondere ist der Messerscheibenblock insgesamt aus Vollmaterial mittels spanender Bearbeitung, insbesondere Drehen und Fräsen, herausgearbeitet.

Insgesamt ist so auch die Montage vereinfacht. Es ist lediglich erforderlich, die Messerscheibenblöcke mit den Wellenstummeln in Verbindung zu bringen und die Spanneinrichtungen zu betätigen, sodass die Befestigung der Messerscheibenblöcke auf den Wellenstummeln erfolgt. Zum Demontieren sind entsprechend die Spanneinrichtungen zu lösen und die Messerscheibenblöcke zu entnehmen.

Die zweiten axialen Ausnehmungen sind vorzugsweise am gegenüberliegenden Stirnende bezogen auf die ersten axialen Ausnehmungen an dem Messerscheibenblock, insbesondere dem Nabenkörper, vorgesehen. Dadurch, dass die ersten und zweiten axialen Ausnehmungen jeweils durch eine axiale Bohrung miteinander verbunden sind und die Spanneinrichtungen Mittel zum Verspannen des ersten Achseinsatzes gegen den ersten Wellenstummel und des zweiten Achseinsatzes gegen den zweiten Wellenstummel aufweisen, wird die Montage weiter vereinfacht. Sind die entsprechenden Messerscheibenblöcke auf die entsprechenden Wellenstummel aufgesteckt, ist es möglich, diese von dem freien Ende der Messerscheibenblöcke aus mittels der Spanneinrichtungen zu verspannen. Beispielsweise ist hierzu eine Zugstange, Zugseil oder andere Zugmittel vorgesehen, die den ersten bzw. zweiten Achseinsatz gegen den ersten bzw. zweiten Wellenstummel ziehen. Zum Spannen der Zugstange, dem Zugseil oder dergleichen können bekannte Spannmittel, wie insbesondere Schraubverbindungen oder dergleichen, vorgesehen sein.

Gemäß einer ersten bevorzugten Ausführungsform weisen die ersten und zweiten Wellenstummel jeweils einen kegelstumpfförmigen Abschnitt auf, der mit einem entsprechenden kegelstumpfförmigen Abschnitt der ersten axialen Ausnehmungen der ersten und zweiten Messerscheibenblöcke in Anlage steht. Der kegelstumpfförmige Abschnitt an den ersten und zweiten Wellenstummeln ist vorzugsweise an deren axialen Stirnende, also dem einem Antrieb abgewandten Ende vorgesehen. Der kegelstumpfförmige Abschnitt ist folglich an dem Ende des Wellenstummels vorgesehen, der in die Ausnehmung an den Messerscheibenblöcken aufgenommen ist. Der kegelstumpfförmige Abschnitt ist so ausgebildet, dass sich die Wellenstummel zum axialen Ende hin verjüngen. Gleichzeitig weisen die ersten axialen Ausnehmungen einen entsprechenden kegelstumpfförmigen Abschnitt auf, derart, dass sich die Ausnehmungen in Richtung der Mitte der Messerscheibenblöcke hin ebenfalls leicht verjüngen. Durch eine derartige Ausbildung von korrespondierenden kegelstumpfförmigen Abschnitten können Fertigungstoleranzen ausgeglichen werden. Hierdurch wird sowohl die Fertigung als auch die Montage wesentlich vereinfacht. Durch die korrespondierenden kegelstumpfförmigen Abschnitte findet gleichzeitig eine Selbstzentrierung der Messerscheibenblöcke mit den entsprechenden Wellenstummeln statt.

Bevorzugt ist der kegelstumpfförmige Abschnitt der Messerscheibenblöcke durch eine Hülse gebildet, die in der ersten axialen Ausnehmung eingelegt ist. Hierdurch wird die Fertigung weiter vereinfacht. Ferner ist es möglich, die Hülse aus einem anderen Material als den Messerscheibenblock selbst herzustellen.

Vorzugsweise ist die Hülse mittels eines Federpakets vorgespannt. Beispielsweise ist dazu am Fußende der Ausnehmung ein Absatz vorgesehen, an dem sich ein Federpaket abstützt. Das Federpaket weist vorzugsweise eine Mehrzahl an Tellerfedern auf. In einer bevorzugten Variante ist zwischen der Hülse und dem Federpaket ein Vermittlungselement vorgesehen, das beispielsweise zur Zentrierung des Federpakets dient. Hierdurch wird weiter Spiel ausgeglichen und für eine spielfreie Anlage der beiden kegelstumpfförmigen Flächen aneinander gesorgt. Der entsprechende Messerscheibenblock wird also spielfrei gegen den entsprechenden Wellenstummel verspannt.

Bevorzugt weisen die Mittel zum Verspannen eine erste und eine zweite Gewindestange auf. Bevorzugt ist die erste Gewindestange in eine Gewindebohrung in dem ersten Wellenstummel aufgenommen und erstreckt sich in oder durch eine Durchgangsbohrung in dem ersten Achseinsatz, und gleichzeitig ist die zweite Gewindestange in einer zweiten Gewindebohrung in dem zweiten Wellenstummel aufgenommen und erstreckt sich durch eine Durchgangsbohrung in dem zweiten Achseinsatz. Die Durchgangsbohrungen in den Achseinsätzen können als Gewindebohrungen ausgebildet sein. Alternativ sind die Durchgangsbohrungen ohne Gewinde vorgesehen, und an der bezogen auf die Messerscheibenblöcke äußeren Seite der Achseinsätze ist eine Mutter vorgesehen, mittels derer die ersten und zweiten Achseinsätze in Richtung der ersten und zweiten Wellenstummel vorspannbar sind. Hierdurch wird eine besonders einfache Verspannung der Messerscheibenblöcke auf den Wellenstummeln erreicht.

In einer weiteren bevorzugten Ausführungsform sind die ersten und zweiten Achseinsätze als Achsstummel zum Lagern der ersten und zweiten Messerscheibenblöcke ausgebildet. Hierdurch ist es möglich, die Messerscheibenblöcke auch an der den Wellenstummeln gegenüberliegenden Seite auf einfache Art und Weise zu lagern. Eine solche doppelte Lagerung ist bevorzugt, da beim Schneiden von festem Material mitunter hohe Lagerkräfte auftreten können.

Dabei ist weiterhin bevorzugt, dass die ersten und zweiten Achseinsätze jeweils einen kegelstumpfförmigen Abschnitt aufweisen, die mit einem entsprechenden kegelstumpfförmigen Abschnitt in zweiten Ausnehmungen der ersten und zweiten Messerscheibenblöcke in Anlage stehen. Besonders bevorzugt sind die ersten und zweiten axialen Ausnehmungen in den Messerscheibenblöcken symmetrisch zueinander ausgebildet. Symmetrisch bedeutet hier, dass sowohl Spiegel- als auch Punktsymmetrie bevorzugt ist, auch eine Spiegelsymmetrie, bei der die ersten und zweiten Ausnehmungen in Bezug auf eine Zentralachse zueinander verdreht sind. Mehr als die Symmetrie ist vielmehr entscheidend, dass sie in ihrer inneren Geometrie im Wesentlichen identisch ausgebildet sind. Hierdurch ist es möglich, die Messerscheibenblöcke jeweils zu drehen und beispielsweise den ersten Messerscheibenblock mit der zweiten axialen Ausnehmung auf den ersten Wellenstummel aufzustecken. Hierdurch wird die Montage weiter vereinfacht. Auch wird die Fertigung vereinfacht, da es nicht erforderlich ist, zwei verschiedene Ausnehmungen vorzusehen, sondern es ist möglich, diese identisch zu bilden. Hierdurch können weiterhin gleiche Teile verwendet werden, und die Fertigung wird vereinfacht.

Auch in der zweiten axialen Ausnehmung ist vorzugsweise eine Hülse und ein entsprechendes Federpaket vorgesehen, sodass auch der Achseinsatz, der bevorzugt als Achsstummel ausgebildet ist, spielfrei gegen den entsprechenden Messerscheibenblock verspannbar ist.

In einer weiteren bevorzugten Ausführungsform sind die ersten und zweiten Achsstummel in einem Lagergehäuse aufgenommen, das gemeinsam mit den Achsstummeln eine Einheit bildet und von den Messerscheibenblöcken und/oder dem Gehäuse, in dem die Messerscheibenblöcke angeordnet sind, als Einheit reversibel abnehmbar ist. Vorzugsweise sind die Spanneinrichtungen von außerhalb des Lagergehäuses bzw. an diesem zugänglich. Auf diese Weise ist das Lagergehäuse als eine Baueinheit, Modul oder Montageeinheit auf die beiden Messerscheibenblöcke aufsteckbar, derart, dass die Achsstummel in die zweiten axialen Ausnehmungen eingreifen. Anschließend sind die Spanneinrichtungen von außerhalb des Lagergehäuses zu betätigen, sodass die Achsstummel gegen die Wellenstummel verspannt werden und so eine Fixierung der Messerscheibenblöcke erfolgt. Aufgrund der Konizität der Wellenstummel und der Achsstummel findet hierbei eine Selbstzentrierung statt und gleichzeitig eine spielfreie Verspannung der Messerscheibenblöcke. Die Montage ist hierdurch sehr einfach.

In einer weiteren bevorzugten Ausgestaltung weist der Zweiwellenzerkleinerer eine Ölversorgungseinrichtung zum Versorgen einer Lagerung des ersten und/oder zweiten Messerscheibenblocks mit Öl durch einen Ölkanal auf, insbesondere durch einen Ölkanal, der sich durch den ersten Messerscheibenblock erstreckt. Die Lagerung kann sowohl Wälzlager als auch Gleitlager umfassen. Die Ölversorgungseinrichtung ist vorzugsweise dazu eingerichtet, eine Dichtheit der Ölversorgung zu prüfen und auf diese Weise ein Leck in der Dichtung festzustellen. Vorzugsweise ist die Ölversorgungseinrichtung im eingebauten Zustand des Zweiwellenzerkleineres von außen zugänglich.

Die Ölversorgungseinrichtung kann fortgebildet werden, indem der Ölkanal einen ersten Ölkanalabschnitt aufweist, der durch die erste axiale Bohrung des ersten Messerscheibenblocks verläuft. Vorzugsweise weist die Ölversorgungseinrichtung einen zweiten Ölkanalabschnitt auf, der mit dem ersten Ölkanalabschnitt in Fluidverbindung ist und Öl für eine Lagerung des zweiten Messerscheibenblocks bereitstellt. Diese Ölführung erlaubt einerseits eine geschützte Ölkanallage, die unempfindlich ist gegenüber äußeren Einwirkungen. Weiterhin wird es durch diese Ölkanalführung möglich, den ersten und zweiten Messerscheibenblock mitsamt deren endseitiger Lagerung zu demontieren, ohne dass hierzu äußere Ölleitungen zuvor demontiert werden müssen oder ohne dass hierzu aufwendige Durchleitungen von äußeren Ölleitungen zu den Lagerungen konstruktiv realisiert sein müssen. Dies erleichtert die Wartung des Zweiwellenzerkleinerers und ist insbesondere dann von Bedeutung, wenn der Zweiwellenzerkleinerer in schwer zugänglicher Anordnung, beispielsweise in einem Kanal, montiert ist. Hier kann durch die erfindungsgemäße Ölführung vermieden werden, dass zum Austausch der Messerscheibenblöcke der gesamte Zweiwellenzerkleinerer zunächst aus dem Kanal ausgebaut werden muss, sondern stattdessen die Messerscheibenblöcke ohne die Gefahr von Ölaustritt aus dem Gehäuse des in dem Kanal eingebauten Zweiwellenzerkleinerers herausgezogen werden.

Besonders bevorzugt verläuft der erste Ölkanalabschnitt durch den ersten Wellenstummel und/oder den ersten Achseinsatz. Hierbei ist besonders bevorzugt, wenn der erste Ölkanalabschnitt sowohl durch den ersten Wellenstummel als auch durch den ersten Achseinsatz verläuft. Der zweite Ölkanalabschnitt kann ebenso durch den zweiten Wellenstummel und den zweiten Achseinsatz verlaufen und/oder kann als Verbindung zwischen dem Schmierraum der Lagerung des ersten Messerscheibenblocks und der Lagerung des zweiten Messerscheibenblocks ausgeführt sein. Auf diese Weise sind keine zusätzlichen Öffnungen oder Anschlüsse an den Lagerungen der Messerscheibenblöcken erforderlich. Hierdurch wird auch ein Auswechseln der Messerscheibenblöcke vereinfacht.

Noch weiter ist es bevorzugt, den Zweiwellenzerkleinerer fortzubilden durch eine Ölüberwachungseinrichtung, die ausgebildet ist, um eine Undichtigkeit einer Dichtung, welche die Lagerung abdichtet, zu detektieren, wobei die Ölüberwachungseinrichtung ausgebildet ist, um die Undichtigkeit anhand einer Überwachung des Ölstands oder des Öldrucks in dem Ölkanal auszuführen.

Eine solche Ölüberwachungseinrichtung dient dazu, eine unzureichende Schmierung der Lagerung rechtzeitig zu erkennen, um eine Beschädigung der Lagerung zu verhindern. Typischerweise tritt eine unzureichende Schmierung dabei in Folge eines Lecks einer Dichtung auf, welche die Lagerung abdichtet. Dabei kann sich ein solches Leck beispielsweise so auswirken, dass Flüssigkeit aus dem Innenraum des Zweiwellenzerkleinerers in den Ölkreislauf hineingedrückt wird, was zu einem Anstieg des Ölstands oder des Öldrucks führen kann. Typischerweise verursacht ein Leck jedoch einen Ölverlust aus dem Ölkreislauf, wodurch der Ölstand und der Öldruck also sinkt. Dabei ist zu verstehen, dass die Dichtheitsprüfung durch manuelle Überwachung einer entsprechenden Anzeige durch einen Benutzer erfolgen kann. Die Dichtheitsprüfung kann auch in voll- oder teilautomatisierter Weise erfolgen, indem beispielsweise ein Ölstand oder Öldruck mittels eines Sensors überwacht wird und bei Unterschreiten oder Überschreiten bestimmter Schwellwerte ein Signal ausgegeben wird, welches eine unzureichende Schmierung signalisiert. Dieses Signal kann an einen Benutzer auf einer entsprechenden Benutzerschnittstelle ausgegeben werden, beispielsweise als akustisches Warnsignal, oder kann unmittelbar in die Steuerung des Zweiwellenzerkleinerers eingreifen und beispielsweise einen Stopp auslösen.

Nachstehend wird die Erfindung anhand eines Ausführungsbeispiels unter Bezugnahme auf die beiliegenden Figuren näher erläutert. Dabei zeigen:
- Fig. 1: eine perspektivische Ansicht eines Zweiwellenzerkleinerers in einem zusammengebauten Zustand,
- Fig. 2: den Zweiwellenzerkleinerer aus Fig. 1, wobei das Gehäuse demontiert ist,
- Fig. 3: den Zweiwellenzerkleinerer aus den Fig. 1 und 2 mit demontierten Messerscheibenblöcken und demontiertem Lagergehäuse,
- Fig. 4: einen teilweisen Schnitt durch den Zweiwellenzerkleinerer aus Fig. 2 mit separaten Details, die einen Wellenstummel und einen Achsstummel zeigen;
- Fig. 5: eine Übersicht im teilweisen Schnitt eines Zweiwellenzerkleinerers eines zweiten Ausführungsbeispiels mit zwei separaten Details;
- Fig. 6A: eine vergrößerte Darstellung des Details A aus Fig. 5; und
- Fig. 6B: eine vergrößerte Darstellung des Details B aus Fig. 5

Ein Zweiwellenzerkleinerer 1 weist gemäß diesem Ausführungsbeispiel einen Getriebeabschnitt 2 und einen Zerkleinerungsabschnitt 4 auf. In dem Getriebeabschnitt 2 ist sowohl ein Antriebsmotor 6 vorgesehen als auch ein Getriebe 8, über das die beiden ersten und zweiten Messerscheibenblöcke 10, 12 mit dem Antriebsmotor 6 gekoppelt sind. Das Getriebe besteht aus zwei Zahnrädern mit unterschiedlicher Zähnezahl (nicht gezeigt), die miteinander kämmen. Hierdurch wird eine gegenläufige Drehbewegung der beiden Messerscheibenblöcke 10, 12 erzeugt, die mit unterschiedlicher Drehzahl laufen. Nur die entsprechende Antriebswelle (ebenfalls nicht gezeigt) des ersten Messerscheibenblocks 12 ist mit dem Antriebsmotor 6 gekoppelt, die zweite Antriebswelle (nicht gezeigt) für den zweiten Messerscheibenblock 12 wird ausschließlich über das Getriebe 8 angetrieben. Insgesamt sind der Antriebsmotor 6 sowie das Getriebe 8 so ausgebildet wie in DE 20 2010 010 662 U1 beschrieben. Insofern wird vollumfänglich auf diese Offenbarung Bezug genommen und deren Offenbarungsgehalt hierin mit einbezogen.

Die beiden Messerscheibenblöcke 10, 12 sind in einem Gehäuse 14 des Zerkleinerungsabschnitts 4 angeordnet. Das Gehäuse 14 weist eine Einlassöffnung 16 und eine Auslassöffnung 18 auf, die jeweils mit einem Rohrsystem oder dergleichen einer Anlage verbindbar sind. Die Einlassöffnung 16 und die Auslassöffnung 18 sind gegenüberliegend zueinander und in ihrer Geometrie identisch ausgebildet. Es soll aber verstanden werden, dass Einlass und Auslass unterschiedlich sein können, z. B. bei sog. Side Rails. Das Gehäuse 14 ist über einen Flansch 20 mit dem Getriebe 8 gekoppelt. Über den Flansch 20 ist das Gehäuse 14 auch von dem Getriebe 8 abnehmbar.

Im abgenommenen Zustand des Gehäuses 14 ist der Zweiwellenzerkleinerer 1 in Fig. 2 dargestellt.

Die ersten und zweiten Messerscheibenblöcke 10, 12 sind gegen den Flansch 20 verspannt. An dem zum Getriebe 8 distalen Ende ist ein Lagergehäuse 24 vorgesehen, welches nachfolgend noch genauer beschrieben werden wird. Das Lagergehäuse 24 ist als Einheit von den Messerscheibenblöcken 10, 12 abnehmbar.

Der abgenommene Zustand des Lagergehäuses 24 ist in Fig. 3 dargestellt. Aus dem Lagergehäuse 24 ragen zwei Achsstummel 26, 28 heraus. Von dem Getriebe 8 erstrecken sich entsprechende, in ihrer Geometrie den Achsstummeln 26, 28 entsprechende Wellenstummel 30, 32 heraus. Während die Wellenstummel 30, 32 in erste axiale Ausnehmungen 34, 36 der Messerscheibenblöcke 10, 12 ragen, sind die Achsstummel 26, 28 in zweiten axialen Ausnehmungen 38, 40 der Messerscheibenblöcke 10, 12 aufgenommen. Die ersten axialen Ausnehmungen 34, 36 und die zweiten axialen Ausnehmungen 38, 40 sind symmetrisch zueinander ausgebildet, das heißt insbesondere im Inneren geometrisch identisch bzw. weitgehend identisch. Es ist eine vollständige Spiegelsymmetrie nicht erforderlich, sondern vielmehr sind die Ausnehmungen 34, 36, 38, 40 so ausgebildet, dass die Orientierung der Messerscheibenblöcke 10, 12 bezogen auf ihre Längsachse A (vgl. Fig. 3) um 180° gedreht werden kann.

Mit Bezug auf Fig. 4 und insbesondere die beiden dargestellten Details wird nun die Befestigung der Messerscheibenblöcke 10, 12 in dem Zweiwellenzerkleinerer 1 beschrieben. In Fig. 4 ist nur der erste Messerscheibenblock 10 geschnitten dargestellt, während der zweite Messerscheibenblock 12 in der Draufsicht dargestellt ist. Es soll aber verstanden werden, dass im Schnitt der zweite Messerscheibenblock 12 identisch gebildet ist zum ersten Messerscheibenblock 10. Insgesamt sind die Messerscheibenblöcke 10, 12 identisch zueinander ausgebildet, was ebenfalls für die ersten und zweiten Wellenstummel 30, 32 und die ersten und zweiten Achsstummel 26, 28 gilt.

Zunächst ist in Fig. 4 zu erkennen, dass sich der Wellenstummel 30 in axialer Richtung über eine Länge L_{W} erstreckt und die beiden Messerscheibenblöcke 10, 12 über eine axiale Länge L_{M}. Die axiale Länge L_{W} beträgt in etwa 10 % der axialen Länge L_{M}. Es ist also aus Fig. 4 ersichtlich, dass der Zweiwellenzerkleinerer 1 gemäß der vorliegenden Erfindung mit verschieden langen Messerscheibenblöcken 10, 12 betrieben werden kann. Entsprechend ist nur ein ebenfalls axial angepasstes Gehäuse 14 vorzusehen, in dem die entsprechenden Messerscheibenblöcke 10, 12 aufgenommen sind. Die Wellenstummel 30, 32 und auch der Antrieb 6 sowie das Getriebe 8 sind dabei aber nicht zu verändern.

Der Wellenstummel 30 weist an seinem freien Ende einen kegelstumpfförmigen Abschnitt 42 auf. Im Inneren der Ausnehmung 34 ist eine Hülse 44 vorgesehen, die entsprechend am Innendurchmesser einen kegelstumpfförmigen Abschnitt aufweist. Dieser korrespondiert mit dem kegelstumpfförmigen Abschnitt 42. Die Hülse 44 liegt gegen ein Vermittlungselement 46 an, welches seinerseits mit einem Federpaket 48, in diesem Ausführungsbeispiel bestehend aus einer Mehrzahl an Tellerfedern, in Kontakt steht. Die Tellerfedern des Federpakets 48 stützen sich dann an einer Ringschulter 50 in dem Messerscheibenblock 10 ab. Je nach Ausgestaltung kann das Federpaket 48 aber auch nur eine einzelne Feder, insbesondere Tellerfeder, aufweisen.

Zur Drehmomentübertragung von dem Wellenstummel 30 auf den Messerscheibenblock 10 ist eine Passfeder 52 vorgesehen. Als Alternative ist ebenso eine Keilwellenverbindung oder auch eine Drehmomentübertagung durch Reibschluss in der Kegelverbindung denkbar und bevorzugt.

Auf der gegenüberliegenden Seite des Messerscheibenblocks 10 ist eine zweite axiale Ausnehmung 38 eingebracht. In dieser axialen Ausnehmung 38 ist ein Achseinsatz in Form eines Achsstummels 26 aufgenommen. Der Achsstummel 26 ist insgesamt in seiner Außengeometrie identisch zu dem Wellenstummel 30 ausgebildet und weist ebenso einen kegelstumpfförmigen Abschnitt 54 auf. Entsprechend ist in der Ausnehmung 38 eine Hülse 56 mit einem kegelstumpfförmigen Innenabschnitt vorgesehen, ein Vermittlungselement 58 sowie ein Federpaket 60. Das Federpaket 60 stützt sich gegen eine zweite Ringschulter 62 ab.

Die ersten und zweiten axialen Ausnehmungen 34, 38 sind über eine Durchgangsbohrung 64 miteinander verbunden. Durch die Durchgangsbohrung 64 erstreckt sich eine Gewindestange 66. Ein erstes Ende 68 der Gewindestange 66 ist in einer entsprechenden Gewindebohrung 70 des Wellenstummels 30 aufgenommen. Von dort aus verläuft die Gewindestange 66 durch eine Durchgangsbohrung 72 in dem Achseinsatz, der als Achsstummel 26 ausgebildet ist, hindurch und ist an dem äußeren Ende mit einer Mutter 74 gekoppelt. Durch Anziehen der Mutter 74 kann nun der Achsstummel 26 über die Gewindestange 66 gegen den Wellenstummel 30 verspannt werden. Dabei sorgen die konischen Abschnitte 54, 56 sowie 42, 44 für eine Selbstzentrierung des Achsstummels 26 bzw. Wellenstummels 30 in den Ausnehmungen 38, 34. Mittels der Federpakete 48, 60 wird eine zusätzliche Vorspannung der Hülsen 56, 44 über das Vermittlungselement 46, 58 erreicht, sodass eine spielfreie Verspannung erreicht ist.

An dem äußeren Ende ist der Achsstummel 26 ferner in einem Wälzlager 76 aufgenommen, das sich entsprechend in dem Lagergehäuse 24 abstützt. Der Zugang zu der Mutter 74 ist mittels eines Deckels 78 verschlossen, der über einen Bajonettverschluss 80 verfügt und mit einem Innensechskant 82 versehen ist, sodass ein Bediener den Deckel 78 entfernen kann. Nach Entfernen des Deckels 78 kann die Mutter 74 gespannt oder gelockert werden. Wird die Mutter 74 gelockert, wird die Verspannung des Achsstummels 26 gegen den Wellenstummel 30 aufgehoben, und bei Entfernen der Mutter 74 ist es möglich, das Lagergehäuse 24 insgesamt samt der beiden Achsstummel 26, 28 abzunehmen, wie dies in Fig. 3 dargestellt ist.

Da in diesem Zustand die Verspannung aufgehoben ist, können nun die beiden Messerscheibenblöcke 10, 12 abgenommen werden (vgl. ebenfalls Fig. 3) und gegen ein zweites Paar Messerscheibenblöcke 10, 12 ausgetauscht werden, oder es wird nur deren Orientierung geändert. Es hat sich gezeigt, dass insbesondere in vertikal aufgestellten Zweiwellenzerkleinerern 1, bei denen die Achse A1 (vgl. Fig. 3) vertikal ausgerichtet ist, ein Verschleiß an den bodennahen Messerscheiben höher ist, da schweres und festes Gut dazu tendiert, nach unten zu sinken. Durch Änderung der Orientierung der Messerscheibenblöcke können hier die unter Umständen verschlissenen unteren Enden in den oberen Bereich gebracht werden, der weniger stark belastet ist.

Wie weiterhin insbesondere aus Fig. 4 ersichtlich, sind die einzelnen Messerscheiben einstückig mit dem inneren Nabenkörper verbunden. Insgesamt ist jeder Messerscheibenblock 10, 12 aus einem Vollmaterial mittels spanender Bearbeitung herausgearbeitet, insbesondere unter Verwendung von Drehen und Fräsen. Hierdurch werden Spannungsspitzen verhindert und die Lebensdauer weiter erhöht.

Jeder Messerscheibenblock 10, 12 weist eine Vielzahl an einzelnen Messerscheiben 101, 102, 103, 104 (von den Messerscheiben im Block 10, 12 nur zwei mit Bezugszeichen versehen) auf. Die Anzahl der Messerscheiben 101, 102, 103, 104 ist abhängig von der Gesamtgröße des Zweiwellenzerkleinerers 1 und von der durchzuführenden Verkleinerungsaufgabe.

Am Umfang jeder Messerscheibe 101, 102, 103, 104 sind wiederum jeweils mehrere insbesondere sechs, gleichmäßig in Umfangsrichtung verteilte Schneidelemente 105 (vgl. Fig. 1 und 4) ausgebildet. Die Schneidelemente bilden Schraubenlinien 106 eines sechsgängigen Gewindes (es sind auch kleinere oder größere Gangzahlen möglich) mit steiler Steigung entlang des Umfangs jedes Messerscheibenblocks 10, 12. Die Schneidelemente des Messerscheibenblocks 10 bilden hier ein rechtsgängiges Gewinde (wobei auch linksgängig möglich und bevorzugt ist), die Schneidelemente des Messerscheibenblocks 12 ebenfalls. Dadurch sind die beiden Messerscheibenblöcke 10, 12 identisch ausgebildet.

Die Figuren 5, 6A und 6B illustrieren nun ein zweites Ausführungsbeispiel eines Zweiwellenzerkleinerers 1. Gleiche und ähnliche Elemente sind mit den gleichen Bezugszeichen des ersten Ausführungsbeispiels (Fig. 1 bis 4) versehen, sodass auf diese vollständig Bezug genommen wird. Im Folgenden werden insbesondere die Unterschiede zum ersten Ausführungsbeispiel betont.

Zusätzlich zum ersten Ausführungsbeispiel (Fig. 1 bis 4) weist der Zweiwellenzerkleinerer 1 des zweiten Ausführungsbeispiels (Fig. 5 bis 6B) eine Ölversorgungseinrichtung 200 auf, um die ersten und zweiten Messerscheibenblöcke 10, 12 zu schmieren. Wie in Figur 5 und 6A zu sehen, sind die ersten und zweiten Messerscheibenblöcke 10, 12 mittels der ersten und zweiten Wellenstummel 30, 32 an dem Gehäuse 14 gelagert. Dazu ist der erste Wellenstummel 30 in einem ersten Lager, hier als Wälzläger genauer gesagt als erstes Tonnenlager 202 ausgebildet, gelagert, und der zweite Wellenstummel 32 in einem zweiten Lager, hier als Wälzläger genauer gesagt als zweites Tonnenlager 204 ausgebildet, gelagert, von dem in Fig. 6A nur ein Teil zu sehen ist, das aber entsprechend dem ersten Tonnenlager 202 ausgebildet ist.

An der axial gegenüberliegenden Seite der Messerscheibenblöcke 10, 12 ist der erste Achseinsatz 26 in dem Wälzlager 76 gelagert, das sich an dem Lagergehäuse 24 abstützt (siehe Fig. 6B). Das Wälzlager 76 ist als erstes Schrägrollenlager ausgebildet, um besser axiale Kräfte aufnehmen zu können. Der zweite Achseinsatz 28 ist in einem entsprechenden Wälzlager 206 gelagert, das als zweites Schrägrollenlager ausgebildet ist und sich ebenfalls an dem Lagergehäuse 24 abstützt.

Um diese Lager 76, 206 mit Öl zu versorgen ist nun ein Ölanschluss 208 an dem Gehäuse 14 vorgesehen. In diesem Ausführungsbeispiel ist der Ölanschluss 208 mit einem Schlauch 209 verbunden, über den Öl an dem Ölanschluss 208 vorzugsweise mit einem vorbestimmten Öldruck, bereitgestellt werden kann. Neben den Lagern 76, 206 werden vorzugsweise auch ihnen zugeordnete entsprechende Gleitringdichtungen 77, 207 mit Öl versorgt. Es kann auch Ausführungsformen geben, bei denen nur die Gleitringdichtungen 77, 207 mit Öl versorgt werden.

Der Ölanschluss 208 mündet innerhalb des Gehäuses 14 in eine abgedichtete Ölkupplung 210, die ihrerseits mit einem ersten axialen Kanal 212 fluidleitend verbunden ist, der durch den ersten Wellenstummel 30 verläuft. Dieser erste axiale Kanal 212 ist mit einem ersten radialen Kanal 214 verbunden, der seinerseits mit einem zweiten axialen Kanal 216 fluidleitend verbunden ist. Radial äußerlich ist der erste radiale Kanal 214 mit der Passfeder 52 im Wesentlichen verschlossen. Es kann vorkommen, dass eine kleine Menge Öl austritt, und sich dann im Bereich der Passfeder oder unter dieser sammelt, was aber den Betrieb nicht weiter beeinträchtigt. Hierdurch ist die Fertigung vereinfacht. Der erste radiale Kanal 214 kann radial in den ersten Wellenstummel 30 in dem Bereich der Nut für die Passfeder 52 gebohrt werden, und ein zusätzlicher Verschluss ist nicht erforderlich.

Der zweite axiale Kanal 216 tritt dann stirnseitig (mit Bezug auf Figur 6A links) aus dem ersten Wellenstummel 30 aus. In das das Federpaket 48 aufnehmende Vermittlungselement 46 ist ein schräger Kanal 218 eingebracht, der dann in die erste axiale Bohrung 64 in dem ersten Messerscheibenblock 10 mündet. Auf diese Weise ist die erste axiale Bohrung 64 mit dem Ölanschluss 208 verbunden. Der erste axiale Kanal 212, der erste radiale Kanal 214, der zweite axiale Kanal 216, der schräge Kanal 218 und die Bohrung 64 bilden zusammen Abschnitte eines ersten Ölkanals 219, der durch die Bohrung 64 verläuft.

Folglich strömt Öl von dem Ölanschluss 208 in die erste axiale Bohrung 64 des ersten Messerscheibenblocks 10. Da der Innendurchmesser der Bohrung 64 entsprechend größer gewählt ist als der Außendurchmesser der Gewindestange 66 wird der Strom auch nicht behindert.

Am gegenüberliegenden Ende des ersten Messerscheibenblocks 10 (Figur 6B) ist die Durchgangsbohrung 72 in dem ersten Achseinsatz 26 abweichend zum ersten Ausführungsbeispiel (Figur 4) ausgebildet: in einem ersten Abschnitt 220 weist die Durchgangsbohrung 72 einen vergrößerten Innendurchmesser auf, der insbesondere größer ist als der Außendurchmesser der ersten Gewindestange 66. Erst in einem zweiten bezogen auf den ersten Messerscheibenblock distalen Abschnitt 222 ist das entsprechende Gewinde 224 eingebracht, das mit der ersten Gewindestange 66 in Eingriff steht. In den ersten Achseinsatz 26 ist ein zweiter radialer Kanal 226 eingebracht, der radial in einen ersten Lagerraum 228 mündet und so das Lager 76 und vorzugsweise die Gleitringdichtung 77 mit Öl versorgen kann. Auch die Durchgangsbohrung 72 sowie der zweite radiale Kanal 226 bilden einen Abschnitt des ersten Ölkanals 219.

Anstelle eines einfachen Deckels 78 wie im ersten Ausführungsbeispiel (Fig. 1 bis 4) ist in diesem Ausführungsbeispiel (Fig. 5 bis 6B) eine Verbindungseinheit 230 mit einem zweiten Ölkanal 232 vorgesehen. Dieser zweite Ölkanal 232 verbindet den ersten Lagerraum 228 mit einem zweiten Lagerraum 234, der dem zweiten Messerscheibenblock 12 zugeordnet ist, genauer gesagt dem Wälzlager 206. Auf diese Weise stellt der zweite Ölkanal 232 Öl für den zweiten Messerscheibenblock 12 bereit.

Eine Dichtheitsprüfung kann durchgeführt werden, indem ein vorbestimmter Druck an dem Ölanschluss 208 angelegt wird und dieser Druck oder der Ölstand überwacht wird. Wird eine Änderung des Ölstands oder des Druckes festgestellt, besteht in der Ölversorgungseinrichtung 200, also einer Dichtung, welche den Ölkreislauf gegen die Umgebung oder gegen den Innenraum des Zweiwellenzerkleinerers abdichtet, ein Leck, das geschlossen werden muss.

Diese Ölversorgungseinrichtung 200 ist dann besonders vorteilhaft, wenn der Zweiwellenzerkleinerer 1 mit dem Ende, in dem die Achseinsätze 26, 28 vorgesehen sind, in einen Kanal oder dergleichen eingebaut wird, sodass die Lager 76, 206 nicht ohne Weiteres für Schmierung zugänglich sind. Dieser Aspekt macht sich insbesondere die Bohrung 64 zu Nutze und nutzt diese als einen Abschnitt des ersten Ölkanals 219. Hierdurch ist eine besonders vorteilhafte Konstruktion erreicht.

## Patentansprüche

1. Zweiwellenzerkleinerer (1) zur Zerkleinerung von Feststoffen oder Feststoffen in Flüssigkeiten, umfassend:
- ein Gehäuse (14), das einen innenliegenden Zerkleinerungsraum definiert,
- eine Einlassöffnung (16) in dem Gehäuse (14) zur Zufuhr von Feststoffen in den Zerkleinerungsraum,
- eine Auslassöffnung (18) in dem Gehäuse (14) zur Abfuhr von zerkleinerten Feststoffen aus dem Zerkleinerungsraum,
- einen ersten Messerscheibenblock (10) mit einer Vielzahl erster Messerscheiben (101, 102), die so an einem ersten Nabenkörper angeordnet sind, dass zwischen zwei benachbarten ersten Messerscheiben (101, 102) jeweils ein Zwischenraum besteht,
- einen zweiten Messerscheibenblock (12) mit einer Vielzahl zweiter Messerscheiben (103, 104), die so an einem zweiten Nabenkörper angeordnet sind, dass zwischen zwei benachbarten zweiten Messerscheiben (103, 104) jeweils ein Zwischenraum besteht,
- wobei die ersten und zweiten Messerscheibenblöcke (10, 12) axial zueinander versetzt sind, dass zumindest einige der ersten Messerscheiben (101, 102) jeweils in einen Zwischenraum zwischen zwei benachbarten zweiten Messerscheiben (103, 104) eingreifen und einige der zweiten Messerscheiben (103, 104) jeweils in einen Zwischenraum zwischen zwei benachbarten ersten Messerscheiben (101, 102) eingreifen,
- wobei die ersten und zweiten Messerscheibenblöcke (10, 12) jeweils eine erste axiale Ausnehmung (34, 36) aufweisen,
- einen ersten Wellenstummel (30), der sich in die erste axiale Ausnehmung (34) des ersten Messerscheibenblocks (10) zum Übertragen von Drehmomenten erstreckt,
- einen zweiten Wellenstummel (32), der sich in die erste axiale Ausnehmung (36) des zweiten Messerscheibenblocks (12) zum Übertragen von Drehmomenten erstreckt,
- eine erste Spanneinrichtung zum spannenden Verklemmen des ersten Wellenstummels (30) gegen den ersten Messerscheibenblock (10),
- eine zweite Spanneinrichtung zum spannenden Verklemmen des zweiten Wellenstummels (32) gegen den zweiten Messerscheibenblock (12), **gekennzeichnet durch**
- einen ersten und einen zweiten Achseinsatz (26, 28), wobei die ersten und zweiten Messerscheibenblöcke (10, 12) jeweils eine zweite axiale Ausnehmung (38, 40) aufweisen und der erste Achseinsatz (26) in der zweiten axialen Ausnehmung (38) des ersten Messerscheibenblocks (10) aufgenommen ist, und der zweite Achseinsatz (28) in der zweiten axialen Ausnehmung (40) des zweiten Messerscheibenblocks (12) aufgenommen ist, wobei die ersten und zweiten axialen Ausnehmungen (34, 36, 38, 40) jeweils durch eine axiale Bohrung (64) miteinander verbunden sind, und wobei die Spanneinrichtungen Mittel zum Verspannen des ersten Achseinsatzes (26) gegen den ersten Wellenstummel (30) und des zweiten Achseinsatzes (28) gegen den zweiten Wellenstummel (32) aufweisen.

2. Zweiwellenzerkleinerer nach Anspruch 1,
wobei der erste Messerscheibenblock (10) drehmomentfest auf dem ersten Wellenstummel (30), und der zweite Messerscheibenblock (12) drehmomentfest auf dem zweiten Wellenstummel (32) befestigt ist, vorzugsweise mittels einer formschlüssigen Welle-Nabe-Verbindung.

3. Zweiwellenzerkleinerer nach Anspruch 1 oder 2,
wobei die ersten und zweiten Wellenstummel (30, 32) jeweils einen kegelstumpfförmigen Abschnitt (42) aufweisen, der mit einem entsprechenden kegelstumpfförmigen Abschnitt der ersten axialen Ausnehmungen (34, 36) der ersten und zweiten Messerscheibenblöcke (10, 12) in Anlage steht.

4. Zweiwellenzerkleinerer nach Anspruch 3,
wobei der kegelstumpfförmige Abschnitt der Messerscheibenblöcke (10, 12) durch eine Hülse (44), die in die ersten axialen Ausnehmungen (34, 36) eingelegt ist, gebildet wird.

5. Zweiwellenzerkleinerer nach Anspruch 4,
wobei die Hülse (44) mittels eines Federpakets (48) vorgespannt ist.

6. Zweiwellenzerkleinerer nach einem der vorstehenden Ansprüche, wobei die Mittel zum Verspannen eine erste und eine zweite Gewindestange (66) aufweisen.

7. Zweiwellenzerkleinerer nach Anspruch 6, wobei die erste Gewindestange (66) in einer Gewindebohrung (70) in dem ersten Wellenstummel (30) aufgenommen ist und sich in oder durch eine Durchgangsbohrung (72) in dem ersten Achseinsatz (26) erstreckt, und wobei die zweite Gewindestange in einer Gewindebohrung in dem zweiten Wellenstummel (32) aufgenommen ist und sich in oder durch eine Durchgangsbohrung in dem zweiten Achseinsatz (28) erstreckt.

8. Zweiwellenzerkleinerer nach einem der vorstehenden Ansprüche, wobei die ersten und zweiten Achseinsätze (26, 28) als Achsstummel (26, 28) zum Lagern der ersten und zweiten Messerscheibenblöcke (10, 12) ausgebildet sind.

9. Zweiwellenzerkleinerer nach einem der vorstehenden Ansprüche, wobei die ersten und zweiten Achseinsätze (26, 28) jeweils einen kegelstumpfförmigen Abschnitt (54) aufweisen, die mit einem entsprechenden kegelstumpfförmigen Abschnitt der zweiten axialen Ausnehmungen (38, 40) der ersten und zweiten Messerscheibenblöcke (10, 12) in Anlage stehen.

10. Zweiwellenzerkleinerer nach einem der vorstehenden Ansprüche, wobei die ersten und zweiten axialen Ausnehmungen (34, 36, 38, 40) in den Messerscheibenblöcken (10, 12) symmetrisch zueinander ausgebildet sind.

11. Zweiwellenzerkleinerer nach Anspruch 8, wobei die ersten und zweiten Achsstummel (26, 28) in einem Lagergehäuse (24) aufgenommen sind, das gemeinsam mit den Achsstummeln (26, 28) eine Einheit bildet und von den Messerscheibenblöcken (10, 12) und/oder dem Gehäuse (14) als Einheit reversibel abnehmbar ist.

12. Zweiwellenzerkleinerer nach einem der vorstehenden Ansprüche, aufweisend eine Ölversorgungseinrichtung (200) zum Versorgen einer Lagerung (76, 206) und vorzugsweise diesen zugeordnete Gleitringdichtungen (77, 207) des ersten und/oder zweiten Messerscheibenblocks (10, 12) mit Öl durch einen Ölkanal, insbesondere durch einen Ölkanal, der sich durch den ersten Messerscheibenblock erstreckt.

13. Zweiwellenzerkleinerer nach Anspruch 12, wobei der Ölkanal (200) einen ersten Ölkanalabschnitt (219) aufweist, der durch die erste axiale Bohrung (64) des ersten Messerscheibenblocks (10) verläuft.

14. Zweiwellenzerkleinerer nach Anspruch 13, wobei die Ölversorgungseinrichtung (200) einen zweiten Ölkanalabschnitt (232) aufweist, der mit dem ersten Ölkanalabschnitt (219) in Fluidverbindung ist und Öl für eine Lagerung des zweiten Messerscheibenblocks (12) bereitstellt.

15. Zweiwellenzerkleinerer nach Anspruch 13 oder 14, wobei der erste Ölkanalabschnitt (219) durch den ersten Wellenstummel (30) und/oder den ersten Acheinsatz (26) verläuft.

16. Zweiwellenzerkleinerer nach Anspruch 13, 14 oder 15, **gekennzeichnet durch** eine Ölüberwachungseinrichtung, die ausgebildet ist, um eine Undichtigkeit einer Dichtung, welche die Lagerung abdichtet, zu detektieren, wobei die Ölüberwachungseinrichtung dazu ausgebildet ist, die Detektion anhand einer Überwachung des Ölstands oder des Öldrucks in dem Ölkanal auszuführen.

## Claims

1. A dual-shaft shredder (1) for comminuting solids or solids in liquids, comprising:
- a housing (14) defining an interior comminuting space,
- an inlet opening (16) in the housing (14) for feeding solids into the comminuting space,
- an outlet opening (18) in the housing (14) for discharging comminuted solids out of the comminuting space,
- a first cutting disc block (10) having a plurality of first cutting discs (101, 102) disposed on a first hub body such that an intermediate space is present between each two adjacent first cutting discs (101, 102),
- a second cutting disc block (12) having a plurality of second cutting discs (103, 104) disposed on a second hub body such that an intermediate space is present between each two adjacent second cutting discs (103, 104),
- the first and second cutting disc blocks (10, 12) being axially offset from each other, such that at least some of the first cutting discs (101, 102) each engage in an intermediate space between two adjacent second cutting discs (103, 104) and some of the second cutting discs (103, 104) each engage in an intermediate space between two adjacent first cutting discs (101, 102),
- wherein the first and second cutting disc blocks (10, 12) each comprise a first axial recess (34, 36),
- a first shaft stub (30) extending into the first axial recess (34) of the first cutting disc block (10) for transmitting torques,
- a second shaft stub (32) extending into the first axial recess (36) of the second cutting disc block (12) for transmitting torques,
- a first clamping device for clamping the first shaft stub (30) against the first cutting disc block (10) under tension,
- a second clamping device for clamping the second shaft stub (32) against the second cutting disc block (12) under tension, **characterized by**
- a first and a second axle insert (26, 28), wherein the first and second cutting disc blocks (10, 12) each comprise a second axial recess (38, 40) and the first axle insert (26) is received in the second axial recess (38) of the first cutting disc block (10) and the second axle insert (28) is received in the second axial recess (40) of the second cutting disc block (12), wherein the first and second axial recesses (34, 36, 38, 40) are each connected to each other by an axial bore (64), and wherein the clamping devices comprise means for clamping the first axle insert (26) against the first shaft stub (30) and the second axle insert (28) against the second shaft stub (32).

2. The dual-shaft shredder according to claim 1,
wherein the first cutting disc block (10) is torsionally fixedly attached to the first shaft stub (30) and the second cutting disc block (12) is torsionally fixedly attached to the second shaft stub (32), preferably by means of a positive shaft-hub connection.

3. The dual-shaft shredder according to claim 1 or 2,
wherein the first and second shaft stub (30, 32) each comprise a truncated cone shaped segment (42) contacting a corresponding truncated cone-shaped segment of the first axial recesses (34, 36) of the first and second cutting disc blocks (10, 12).

4. The dual-shaft shredder according to claim 3,
wherein the truncated cone-shaped segment of the cutting disc blocks (10, 12) is formed by a sleeve (44) placed in the first axial recesses (34, 36).

5. The dual-shaft shredder according to claim 4,
wherein the sleeve (44) is pretensioned by means of a spring packet (48).

6. The dual-shaft shredder according to any of the preceding claims, wherein the means for clamping comprise a first and a second threaded rod (66).

7. The dual-shaft shredder according to claim 6, wherein the first threaded rod (66) is received in a threaded hole (70) in the first shaft stub (30) and extends into or through a through hole (72) in the first axle insert (26), and wherein the second threaded rod is received in a threaded hole in the second shaft stub (32) and extends into or through a through hole in the second axle insert (28).

8. The dual-shaft shredder according to any one of the preceding claims, wherein the first and second axle inserts (26, 28) are implemented as axle stubs (26, 28) for supporting the first and second cutting disc blocks (10, 12).

9. The dual-shaft shredder according to any one of the preceding claims, wherein the first and second axle inserts (26, 28) each comprise a truncated cone-shaped segment (54) contacting a corresponding truncated cone-shaped segment of the second axial recesses (38, 40) of the first and second cutting disc blocks (10, 12).

10. The dual-shaft shredder according to any one of the preceding claims, wherein the first and second axial recesses (34, 36, 38, 40) in the cutting disc blocks (10, 12) are implemented symmetrical to each other.

11. The dual-shaft shredder according to claim 8, wherein the first and second axle stubs (26, 28) are received in a bearing housing (24) forming a unit together with the axle stubs (26, 28), said unit being reversibly removable from the cutting disc blocks (10, 12) and/or the housing (14).

12. The dual-shaft shredder according to any one of the preceding claims, comprising an oil supply device (200) for supplying a bearing (76, 206) and preferably ring seals (77, 207) of the first and/or second cutting disc block (10, 12) associated with said bearing with oil through an oil channel, particularly through an oil channel extending through the first cutting disc block.

13. The dual-shaft shredder according to claim 12, wherein the oil channel (200) comprises a first oil channel segment (219) extending through the first axial bore (64) of the first cutting disc block (10).

14. The dual-shaft shredder according to claim 15, wherein the oil supply device (200) comprises a second oil channel segment (232) fluidically connected to the first oil channel segment (219) and providing oil for a bearing of the second cutting disc block (12).

15. The dual-shaft shredder according to claim 13 or 14, wherein the first oil channel segment (219) extends through the first shaft stub (30) and/or the first axle insert (26).

16. The dual-shaft shredder according to claim 13, 14, or 15, **characterized by** an oil monitoring device implemented for detecting a leakage of a seal sealing the bearing, wherein the oil monitoring device is implemented for performing the detecting by monitoring the oil level or the oil pressure in the oil channel.

## Revendications

1. Broyeur à deux arbres (1) pour le broyage de corps solides ou de corps solides dans des liquides, comprenant :
- un carter (14) qui définit une chambre de broyage disposé en son intérieur,
- une ouverture d'entrée (16) dans le carter (14) pour l'introduction de corps solides dans la chambre de broyage,
- une ouverture de sortie (18) dans le carter (14) pour évacuer les corps solides broyés de la chambre de broyage,
- un premier bloc de disques porte-lames (10) avec une pluralité de premiers disques porte-lames (101, 102) qui sont disposés sur un premier corps de moyeu de sorte qu'il existe à chaque fois un interstice entre deux premiers disques porte-lames adjacents (101, 102),
- un deuxième bloc de disques porte-lames (12) avec une pluralité de deuxièmes disques porte-lames (103, 104) qui sont disposés sur un deuxième corps de moyeu de sorte qu'il existe à chaque fois un interstice entre deux deuxièmes disques porte-lames adjacents (103, 104),
- dans lequel les premier et deuxième blocs de disques porte-lames (10, 12) sont décalés axialement l'un par rapport à l'autre de sorte qu'au moins certains des premiers disques porte-lames (101, 102) s'engagent respectivement dans un interstice entre deux deuxièmes disques porte-lames (103, 104) adjacents et certains des deuxièmes disques porte-lames (103, 104) s'engagent respectivement dans un interstice entre deux premiers disques porte-lames (101, 102) adjacents,
- dans lequel les premier et deuxième blocs de disques porte-lames (10, 12) présentent chacun un premier évidement axial (34, 36),
- un premier bout d'arbre (30) qui s'étend dans le premier évidement axial (34) du premier bloc de disques porte-lames (10) pour transmettre des couples de rotation,
- un deuxième bout d'arbre (32) qui s'étend dans le premier évidement axial (36) du deuxième bloc de disques porte-lames (12) pour transmettre des couples de rotation,
- un premier dispositif de serrage pour caler sous serrage le premier bout d'arbre (30) contre le premier bloc de disques porte-lames (10),
- un deuxième dispositif de serrage pour caler sous serrage le deuxième bout d'arbre (32) contre le deuxième bloc de disques porte-lames (12), **caractérisé par**
- un premier et un deuxième insert d'axe (26, 28), dans lequel les premier et deuxième blocs de disques porte-lames (10, 12) présentent chacun un deuxième évidement axial (38, 40) et le premier insert d'axe (26) est logé dans le deuxième évidement axial (38) du premier bloc de disques porte-lames (10), et le deuxième insert d'axe (28) est logé dans le deuxième évidement axial (40) du deuxième bloc de disques porte-lames (12), dans lequel les premier et deuxième évidements axiaux (34, 36, 38, 40) sont chacun reliés l'un à l'autre par un alésage axial (64), et dans lequel les dispositifs de serrage présentent des moyens pour mettre sous contrainte le premier insert d'axe (26) contre le premier bout d'arbre (30) et le deuxième insert d'axe (28) contre le deuxième bout d'arbre (32).

2. Broyeur à deux arbres selon la revendication 1,
dans lequel le premier bloc de disques porte-lames (10) est fixé à résistance au couple de rotation sur le premier bout d'arbre (30), et le deuxième bloc de disques porte-lames (12) est fixé à résistance au couple de rotation sur le deuxième bout d'arbre (32), de préférence au moyen d'une liaison par complémentarité de formes arbre-moyeu.

3. Broyeur à deux arbres selon la revendication 1 ou 2,
dans lequel les premier et deuxième bouts d'arbre (30, 32) présentent chacun une section tronconique (42) qui est en appui avec une section tronconique correspondante des premiers évidements axiaux (34, 36) des premier et deuxième blocs de disques porte-lames (10, 12).

4. Broyeur à deux arbres selon la revendication 3,
dans lequel la section tronconique des blocs de disques porte-lames (10, 12) est formée par un manchon (44) qui est insérée dans les premiers évidements axiaux (34, 36).

5. Broyeur à deux arbres selon la revendication 4,
dans lequel le manchon (44) est précontraint au moins d'un ensemble de ressorts (48).

6. Broyeur à deux arbres selon l'une quelconque des revendications précédentes, dans lequel les moyens de mise sous contrainte comprennent une première et une deuxième tiges filetées (66).

7. Broyeur à deux arbres selon la revendication 6, dans lequel la première tige filetée (66) est logée dans un alésage taraudé (70) dans le premier bout d'arbre (30) et s'étend dans ou à travers un alésage débouchant (72) dans le premier insert d'arbre (26), et dans lequel la deuxième tige filetée est logée dans un alésage taraudé dans le deuxième bout d'arbre (32) et s'étend dans ou à travers un alésage débouchant dans le deuxième insert d'arbre (28).

8. Broyeur à deux arbres selon l'une quelconque des revendications précédentes, dans lequel les premier et deuxième inserts d'axe (26, 28) se présentent sous la forme de bouts d'arbre (26, 28) pour supporter les premier et deuxième blocs de disques porte-lames (10, 12).

9. Broyeur à deux arbres selon l'une quelconque des revendications précédentes, dans lequel les premier et deuxième inserts d'axe (26, 28) présentent chacun une section tronconique (54) qui sont en appui avec une partie tronconique correspondante des deuxièmes évidements axiaux (38, 40) des premier et deuxième blocs de disques porte-lames (10, 12).

10. Broyeur à deux arbres selon l'une quelconque des revendications précédentes, dans lequel les premier et deuxième évidements axiaux (34, 36, 38, 40) dans les blocs de disques porte-lames (10, 12) se présentent sous une forme symétrique l'un par rapport à l'autre.

11. Broyeur à deux arbres selon la revendication 8, dans lequel les premier et deuxième bouts d'arbre (26, 28) sont logés dans un logement de palier (24) qui forme une unité avec les bouts d'arbre (26, 28) et est amovible réversiblement, en tant qu'unité, des blocs de disques porte-lames (10, 12) et/ou du carter (14).

12. Broyeur à deux arbres selon l'une quelconque des revendications précédentes, comprenant un dispositif d'alimentation (200) en huile pour alimenter en huile un palier (76, 206) et des joints d'étanchéité rotatifs (77, 207) associés de préférence à celui-ci, du premier et/ou du deuxième bloc(s) de disques porte-lames (10, 12) par un canal d'huile, en particulier par un canal d'huile s'étendant à travers le premier bloc de disques porte-lames.

13. Broyeur à deux arbres selon la revendication 12, dans lequel le canal d'huile (200) comprend une première section (219) de canal d'huile s'étendant à travers le premier alésage axial (64) du premier bloc de disques porte-lames (10).

14. Broyeur à deux arbres selon la revendication 13, dans lequel le dispositif d'alimentation (200) en huile comprend une deuxième section (232) de canal d'huile qui est en connexion fluidique avec la première section (219) de canal d'huile et fournit de l'huile pour un palier du deuxième bloc de disques porte-lames (12).

15. Broyeur à deux arbres selon la revendication 13 ou 14, dans lequel la première section (219) de canal d'huile s'étend à travers le premier bout d'arbre (30) et/ou le premier insert d'axe (26).

16. Broyeur à deux arbres selon la revendication 13, 14 ou 15, **caractérisé par** un dispositif de surveillance d'huile qui se présente sous une forme pour détecter un défaut d'étanchéité d'un joint d'étanchéité qui étanchéifie le palier, dans lequel le dispositif de surveillance d'huile se présente sous une forme pour effectuer la détection par surveillance du niveau d'huile ou de la pression d'huile dans le canal d'huile.
